# EUROPÄISCHE PATENTSCHRIFT

(11) **EP 0 085 832 B1**
(45) Veröffentlichungstag und Bekanntmachung des Hinweises auf die Patenterteilung: **20.05.1987**
(21) Anmeldenummer: 83100159.9
(22) Anmeldetag: 11.01.1983
(51) Int. Cl.: C10B 39/02, C10B 57/10

(54) **Verfahren zur trockenen Kokskühlung und Vorrichtung zum Durchführen dieses Verfahrens**
Process for the dry cooling of coke, and apparatus for carrying out the process
Procédé pour le refroidissement à sec de coke et dispositif pour la mise en oeuvre du procédé

(30) Priorität: 04.02.1982 DE 3203732
(43) Veröffentlichungstag der Anmeldung: 17.08.1983
(73) Patentinhaber: Bergwerksverband GmbH, D-45307 Essen (DE)
(72) Erfinder: Hedden, Karl, Prof. Dr. rer. nat., D-7500 Karlsruhe (DE); Schumacher, Horst, Dr., D-4300 Essen-Heisingen (DE); Beck, Kurt-Günther, Prof. Dr., D-4300 Essen-Bredeney (DE); Rohde, Wolfgang, Dr., D-4300 Essen-Heisingen (DE)

## Beschreibung

Die Erfindung betrifft ein Verfahren zur trockenen Kokskühlung gemäß dem Oberbegriff von Patentanspruch 1 sowie eine Vorrichtung zum Durchführen dieses Verfahrens.

Die trockene Kokskühlung ist ein seit vielen Jahrzehnten bekanntes Verfahren, nach dem der aus dem Koksofen ausgestoßene, glühende Koks in einen Kühlschacht gefüllt wird, in dem er durch aufströmendes Inertgas abgekühlt wird. Folglich arbeitet ein derartiger Schachtkühler nach dem Prinzip eines bewegten Festbettes in Verbindung mit dem direkten Wärmeaustausch zwischen Feststoff und Gas im Gegenstrom. Das heiße Inertgas wird gewöhnlich zur Dampferzeugung in einem Rohrenkessel genutzt.

In neuerer Zeit wurde vorgeschlagen, den so erzeugten, hochgespannten Dampf zur Vorerhitzung von Kokskohle zu verwenden. Eine solche Prozeßkopplung zwischen Kokstrockenkühlung und -vorerhitzung stellt eine sinnvolle Energieverwertung dar; es bestehen aber noch keine hierfür geeigneten Verfahren und Vorrichtungen.

Nach allgemein vorherrschender Meinung läßt sich die Kokstrockenkühlung und die Vorerhitzung von Kokskohle nicht im direkten Wärmeaustausch zwischen der Kokskohle und dem Koks mit ein und demselben Kreislaufmedium betreiben, weil die Brüden aus einer Vorerhitzungsanlage bei der Kokskühlung unzulässig hohe Abbrandverluste aufgrund der Wassergasreaktion verursachen wurden. Daher wird eine Unterteilung des Kreislaufmediums vorgeschlagen, bei der - wie erwähnt - Inertgas für die trockene Kokskühlung verwendet wird und dieses in einem Wärmeaustauscher das z. B. wasserdampfhaltige Kreislaufmedium für die Trocknung und Vorerhitzung von Kokskohle aufheizt.

Aus der DE-A 30 00 808 ist ein Verfahren und eine Vorrichtung zur zweistufigen, trockenen Gegenstromkokskühlung bekannt: In der ersten Kühlstufe wird der Koks auf Temperaturen oberhalb 750 °C mittels des dem Verkokungsprozeß eigenen Kohleentgasungsrohgases gekühlt. Für die Kühlung der zweiten Stufe wird ein - notwendigerweise teures - Inertgas verwendet, welches nachfolgend der Trocknung und Vorerhitzung von Kokskohle dienen kann.

Aus der DE-A 28 53 299 ist ein Verfahren und eine Vorrichtung zur einstufigen Trockenlöschung von Koks mit einem Inertgas bekannt, bei welchem zur Erzielung einer konstanten Temperatur am Kühlgasaustritt an der Löschkammer im Falle von Betriebsstörungen die fühlbare Wärme des in einer der Löschkammer vorgeschalteten Vorkammer ruhenden Kokses dadurch herangezogen wird, daß auch die Vorkammer im Gleich- oder Gegenstrom mit dem Inertgas durchspült und die beiden Kühlgasströme anschließend vereint werden.

Allen bisher vorgeschlagenen Verfahren haftet der Nachteil des hohen Bauaufwandes und/oder des schlechten Wärmeüberganges auf der Wärmeverbraucherseite an, mit allen sich daraus ergebenden Konsequenzen für die Leistungsfähigkeit und Wirtschaftlichkeit der Verfahren:
1. Zwei getrennte Wärmeübertragungs-Kreislaufe zwischen dem zu kühlenden Medium und dem zu erwärmenden Medium sind kostenintensiv und verringern das treibende Temperaturgefälle.
2. Indirekte Vorerhitzungsverfahren für Kokskohle haben nur eine geringe Leistung, weil der Wärmeübergang zwischen Heizfläche und dem Feststoff - der Kohle - gering ist. Wurde ein indirekt arbeitender Kohle-Vorerhitzer auf der wärmeführenden Seite mit heißem Inertgas betrieben, müßte (zusätzlich zum schlechtem Wärmeübergang auf der Kohleseite) noch ein schlechter Wärmeübergang auf der Gasseite in Kauf genommen werden.

Allenfalls ist es gemäß der DE-A 24 15 758 möglich, bei einem Verfahren zum Trocknen und zur Vorerhitzung von Kokskohle mittels der bei der trockenen Kokskühlung im Gegenstrom zum Koks gewonnenen Wärme den Wasserdampf aus dem Trocknungsprozeß aus einem nachfolgend zum Kokskühlen verwendeten Kreislaufgas auszukondensieren. Dieser Vorgang ist aufwendig und erfordert zwei Kondensationsstufen.

Es ist demnach die Aufgabe der Erfindung, ein Verfahren und eine Vorrichtung der eingangs genannten Art bereitzustellen, bei denen die fühlbare Wärme der Kühlgase direkt an einen Wärmeverbraucher abgegeben werden kann, ohne daß der zu kühlende Koks dabei wesentlich mehr abbrennt, als bei den bekannten Kokstrockenkühlungsverfahren.

Diese Aufgabe wird hinsichtlich eines Verfahrens gemäß den Merkmalen von Patentanspruch 1 und hinsichtlich einer Vorrichtung gemäß den Merkmalen von Patentansprüchen 4, 5 oder 6 gelöst Weiterbildungen der Erfindung ergeben sich aus den Unteransprüchen.

Überraschenderweise ist bei dem erfindungsgemäßen Verfahren der im Kühlgas enthaltene Wasserdampf im Hinblick auf den Abbrand des Kokses kaum zu spuren, da ausschließlich das Kühlgas der zweiten Stufe Wasserdampf enthält, während die erste Stufe z. B. mit Inertgas betrieben wird d. h. der für die Wassergasreaktion besonders empfindliche Temperaturbereich ausschließlich in der ersten Stufe und ohne Wasserdampf im Kühlgas durchlaufen wird. Man wird aber die Kühlung in der ersten Stufe in der Regel kaum unter 700° C betreiben, um in der zweiten Stufe in möglichst großem Umfang wasserdampfhaltige Kühlgase verwenden zu können. Typische Abbrände sind dabei etwa 1% des Frischkokses im Vergleich zu etwa 0,5% bei der trockenen Gegenstromkühlung mit Inertgas.

Hinsichtlich der Art, Menge und Temperatur der Kühlgase sind keine besonderen Grenzen gesetzt, bis auf die Tatsache, daß in der ersten Kühlstufe praktisch keine wasserdampfenthaltenden und/oder ähnlich schädliche Gaskomponenten, die den Koksabbrand fördern, enthalten sind.

Eine wärmetechnisch besonders effektive Kokskühlung wird durch die Gegenstromkühlung in beiden Stufen erreicht.

Besonders vorteilhaft ist die erfindungsgemäße Verwendung des vom Kühlbehälter abgeführten Kühlgases zur thermischen Vorbehandlung von Kokskohle im direkten Kontakt, also vor allem zur Trocknung und Vorerhitzung von Kokskohle; hierdurch wird die wärmetechnisch günstigste Temperaturkopplung der beiden Verfahren erreicht.

Da bei der thermischen Vorbehandlung von Kokskohle anfallende Brüden Wasserdampf enthalten und sich auf einem für die trockene Kokskühlung geeigneten Temperaturniveau befinden, empfiehlt sich erfindungsgemäß ihre Verwendung als Kühlgas in dem erfindungsgemäßen Prozeß; demnach erübrigt sich einerseits die gesonderte Bereitstellung von Kühlgas und andererseits entfällt das aufwendige Problem der Brüdenbeseitigung weitgehend. Darüber hinaus kann bei dem erfindungsgemäßen Verfahren stets das Kühlgas - vor allem aus der ersten Kühlstufe - auch über die thermische Vorbehandlung der Kokskohle hinaus und natürlich auch unabhängig von ihr zu anderen Zwecken der Energiebereitstellung dienen.

Mit den erfindungsgemäß vorgeschlagenen Vorrichtungen zum Durchführen des in Rede stehenden Verfahrens können sämtliche vorbeschriebenen Verfahrensvorschläge realisiert werden. Hierbei ist es z. B. möglich, durch eine Schnittstelle im Kühlbehälter in Form einer Koksschleuse die Trennung der Kühlgaskreisläufe besonders wirkungsvoll zu verwirklichen. Die Kühlgase können - wie stets bei der Erfindung - unterschiedliche Temperaturen und/oder Gaszusammensetzungen aufweisen. Die Koksschleuse kann durch eine Engstelle oder besondere Leitbleche innerhalb des Kühlbehälter realisiert werden, so daß der Koks diesen ohne allzu große Behinderungen durchwandern kann, insbesondere sind keine beweglichen Teile hierzu notwendig. Eine geringfügige Vermischung der beiden Kühlgaskreisläufe im Bereich der Schnittstelle wird in der Regel nicht sonderlich schädlich sein, zumal man im Bedarfsfalle den eventuell unerwünscht in die erste Kühlstufe gelangenden Wasserdampf auskondensieren kann, bevor eine erneute Einsetzung als Kühlgas stattfindet.

Die Koksschleuse kann erfindungsgemäß nach den Merkmalen der Ansprüche 5 und/oder 6 ausgeführt sein; hierbei werden bewegliche Teile vermieden und der Koks durchwandert eine solche - stets offenstehende - Schleuse, ohne über Gebühr mechanisch belastet zu werden, kontinuierlich und ohne die Gefahr von Verstopfungen. - Durch Übereinanderanordnen beider Arten von Einbauteilen entstent zwischen diesen automatisch ein Vermischungen beider Kühlgassysteme verhindernder Gaspufferraum; hierbei kommt es nicht darauf an, welches der beiden Einbauteile das obere bzw. untere ist.

Die Trennung der Kühlgaskreisläufe an der Schleuse kann erfindungsgemäß dadurch erfolgen, daß die Einlaßöffnungen der Gasab- bzw. -zuführeinrichtungen den Einbauteilen in der beanspruchten Weise zugeordnet werden. So empfiehlt sich für beide Arten von Einbauteilen - sofern jeweils eines von diesen allein die Schleuse bildet - an ihrer Ober- und Unterseite getrennte Öffnungen für den oberen bzw. unteren Kühlgaskreislauf vorzusehen. Diese Öffnungen können z. B. flächendeckend in Form eines Siebes vorgesehen sein; bei dem aufwärtsgerichteten, kegelförmigen Einbauteil empfiehlt sich besonders die Unterbringung der Öffnungen im Bereich der Regelspitze (der Kegel kann auch ein Hohlkegel sein). Für das abwärtsgerichtete, kegelstumpfförmige Einbauteil empfehlen sich Öffnungen oberhalb oder unterhalb des äußeren Randes des Einbauteiles, jeweils am Kühlbehälter, an dem hierfür eine ringförmige Gassammelleitung vorgesehen sein kann (auch der Kegelstumpf kann als Hohlkegelstumpf ausgebildet sein).

Wenn beide Einbauteile gemeinsam die Koksschleuse bilden, werden sie bevorzugt als Hohlkegel bzw. Hohlkegelstumpf verwendet, bei denen - in bezug auf den Kühlbehälter - an den Unterseiten die Öffnungen für den unteren Kühlkreislauf und an den Oberseiten die Öffnungen für den oberen Kühlkreislauf vorgesehen sind. - Die Einbauten können doppel-oder dreiwandig sein, um flächendeckende Öffnungen zu realisieren und die Gase, die sich in den so innerhalb der Einbauten befindenden Räumen sammeln, getrennt voneinander führen zu können.

Eine erfindungsgemäße Spülgaseinrichtung für die Koksschleuse verbessert deren gasmäßige Pufferwirkung; hierfür sind im Bereich der Koksschleuse ein oder mehreren Gaseinlaß- bzw. Gasauslaßöffnungen für Spülgas, welches ggf. im Kreislauf geführt werden kann, vorgesehen. Hierfür eignen sich grundsätzlich auch Öffnungen, wie sie im Zusammenhang mit den Einbauteilen beschrieben wurden. So kann z. B. das Spülgas nicht nur quer zum Koksstrom durch die Koksschleuse geleitet werden, sondern auch in oder gegen die Richtung des Koksstromes, z. B. zwischen den einander gegenüberliegenden Flächen von den vorbeschriebenen Einbauteilen.

Weitere Ziele, Merkmale, Vorteile und Anwendungsmöglichkeiten der vorliegenden Erfindung ergeben sich aus der nachfolgenden Beschreibung eines Ausführungsbeispieles anhand der beiliegenden Zeichnung.

In der Zeichnung zeigen:
Fig. 1 eine Prinzipskizze der Kühlvorrichtung
Fig. 2 einen vergrößerten Ausschnitt eines Schleuseneinbauteiles gemäß Fig. 1

In Fig. 1 ist mit 1 ein Kühlbehälter bezeichnet, mit einer beliebigen oberen Koksaufgabeeinrichtung 2 und einer beliebigen unteren Koksabzugseinrichtung 3 sowie einer oberen Kühlgasabführeinrichtung 4 und einer unteren Kühlgasabführeinrichtung 5 und mindestens einer mittleren Kühlgasabführ- bzw. -aufgabeeinrichtung 6 (letztere müssen sich nicht zwangsläufig in der Mitte der vertikalen Kühlbehälterausdehnung befinden, sondern z. B. an der Stelle, an welcher etwa Temperaturgleichheit des von oben bzw. unten aufgegebenen Kühlgases herrscht). Die Kühlgasabführ- bzw. -aufgabeeinrichtung 6 kann z. B. eine Ringleitung mit mehreren Durchbrechungen zur Behälterwandung sein.

Der Kühlbehälter 1 hat einen beliebigen Querschnitt und wird von oben nach unten vom Koks durchwandert; hierbei wird die obere Kühlzone mit 1a, die untere Kühlzone mit 1 b und die Zone im Bereich der Kühlgasabführ- bzw. -aufgabeeinrichtung mit 1c bezeichnet.

In Fig. 1 ist die Koksaufgabeeinrichtung 2 als einfaches Fallrohr ausgebildet; das gleiche gilt für die Koksabzugseinrichtung 3 sowie für die obere und untere Kühlgasaufgabe- bzw. - abführeinrichtung 4 und 5. Die Kühlgasabführ- bzw. -aufgabeeinrichtung 6 umfaßt die Rohrleitungen 6a und 6b mit Öffnungen 6c und 6d. Eine Koksschleuse 7 umfaßt einen aufwärtsgerichteten, kegelförmigen, mit Zwischenraum 8 zur Innenwandung 9 des Kühlbehälters 1 befestigten Einbauteil 10 sowie ein abwärtsgerichtetes, kegelstumpfförmiges und an der Innenwandung 9 angebrachtes Einbauteil 11 mit einer zentrischen Öffnung 12.

Die Öffnung 6c ist in der Mitte des hohlkegelförmigen Einbauteiles 10 für den nach oben gerichteten Kühlgasstrom der Zone 1 b; es können auch mehrere Öffnungen 6c an der unteren Innenseite des Einbauteiles 10 für eine flächendeckende Kühlgasab- bzw. -zuströmung vorgesehen sein, wie in Fig. 2 andeutungsweise dargestellt.

Die Öffnungen 6d befinden sich am äußeren Rand 11a des Einbauteiles 11, bevorzugt in der Kühlbehälterwand. In diesem Falle ist die Gasabführ- bzw. -aufgabeeinrichtung als Ringleitung um den Kühlbehälter 1 angeordnet. Eine flächendeckende Kühlgasab- bzw. -zuleitung ist aber - entsprechend dem zum Einbauteil 10 erwähnten - auch nach Art der Fig. 2b durch eine doppel- bzw. dreiwandige Ausführung des hohlkegelstumpfförmigen Einbauteiles 11 möglich.

Eine Spülgaseinrichtung 12 mit einer Zuführleitung 12a und einer Abführleitung 12b im Bereich der Koksschleuse 7 kann, entsprechend Fig. 1 , z. B. im Querstromverfahren betrieben werden. Es ist aber auch möglich, eine flächendeckende Spülgasver- und -entsorgung über die Einbauteile 10 und 11 vorzunehmen.

Fig. 2 zeigt, wie eine flächendeckende Gasver- bzw. -entsorgung an den Einbauteilen realisiert werden kann.

Selbstverständlich kann eine solche Gasver-oder -entsorgungseinrichtung auch nur an der Ober- bzw. Unterseite des Einbauteiles vorgesehen sein. Entsprechend fehlt dann (wie in Fig. 2 nicht dargestellt) eine der beiden durchbrochenen Flächen.

Es versteht sich, daß die Öffnungen für die Gasver- bzw. -entsorgung ihrer Größe, Form und ggf. auch Ausrichtung nach so gestaltet sein sollen, daß keine Kokspartikel in sie eindrigen oder sie verlegen können.

Schließlich versteht es sich, daß die Einbauteile - wie in Fig. 1 nicht näher dargestellt - nicht zwangsläufig als Hohlkegel oder Hohlkegelstumpf ausgebildet sein müssen und sie in unterschiedlicher Anzahl und/oder Reihenfolge hintereinander im Kühlbehälter 1 angeordnet sein können.

Details der Vorrichtungskonstruktion, vor allem die Dimensionierung, sind dem Fachmann anheimgestellt - ebenso die Durchsätze und Temperaturen an Koks, Kühlgasen sowie Spülgas.

Das erfindungsgemäße Verfahren kann z. B. folgendermaßen ausgeführt werden:
Einem einzigen schachtförmigen Kühlbehälter wird aus einem Koksofen frisch ausgestoßener Koks oben aufgegeben. Der Koks durchwandert kontinuierlich den Kühlbehälter nach unten und wird dabei auf die gewünschte Endtemperatur in direktem Kontakt mit an den Extremenden der Kühlzonen des Kühlbehälters aufgegebenem Kühlgas gekühlt, woraufhin der Koks unten am Kühlbehälter abgezogen wird. Dieser Vorgang kann kontinuierlich ablaufen. Die Kühlgase können an den jeweiligen Aufgabestellen dieselben Temperaturen aufweisen und müssen unterschiedliche chemische Zusammensetzungen aufweisen. Sie werden getrennt abgezogen. Auf diese Weise wird der heiße Koks zunächst im Gegenstromverfahren möglichst schnell auf etwa unter 800°C abgekühlt, wonach die weitere Kühlung im Gegenstromverfahren erfolgt und die Kühlgase getrennt aus dem Kühlbehälter abgezogen werden (siehe Fig. 1). - Das Durchlaufen der hohen Temperaturzone (obere Kühlstufe) ohne die Anwesenheit von Wasserdampf im Kühlgas hat zur Folge, daß in der zweiten Stufe die bekannten Vorteile der bevorzugten Gegenstromkühlung mit Wasserdampf im Kühlgas voll genutzt werden, ohne daß eine besondere Überführung des Kokses in die zweite Stufe stattfinden muß. Eine gesonderte Weiterverwendung der aus den beiden Kühlstufen abgezogenen Kühlgase kann ggf. entfallen. Der Koks erhält die gewünschte Endtemperatur von z. B. 250° C oder auch darunter.

Die zweistufige Fahrweise in einer Vorrichtung gemäß Fig. 1 mit einem wasserdampffreien Kühlgas in der oberen Kühlzone bewirkt, daß der Koksabbrand stark vermindert wird, ohne daß die zu empfehlende Koksschleuse technisch, verfahrensmäßig und investitionsmäßig besonders aufwendig ist. - Sofern man auf die Koksschleuse verzichtet, muß man wegen der unterschiedlichen Kühlgase in beiden Stufen in Kauf nehmen, daß Vermischungen beider Gase auftreten, was eine Kreislaufführung der Gase aufwendiger macht.

## Patentansprüche

1. Verfahren zur trockenen Kokskühlung, bei dem der Koks und voneinander getrennte Kühlgase in direktem Kontakt im Gegenstrom zueinander durch einen zweistufigen Kühlbehälter geleitet werden, wobei die Kühlung in der ersten Stufe auf Kokstemperaturen von unterhalb etwa 800°C erfolgt, dadurch gekennzeichnet, daß ausschließlich das Kühlgas der zweiten Stufe Wasserdampf enthält.

2. Verfahren nach Anspruch 1, dadurch gekennzeichnet, daß vom Kühlbehälter abgeführtes Kühlgas zur thermischen Vorbehandlung von Kokskohle im direkten Kontakt verwendet wird.

3. Verfahren nach Anspruch 1 oder 2, dadurch gekennzeichnet, daß als Wasserdampf enthaltendes Kühlgas bei der thermischen Vorbehandlung von Kokskohle anfallende Brüden verwendet werden.

4. Vorrichtung zum Durchführen des Verfahrens nach Anspruch 1, bestehend aus einem zweistufigen Kühlbehälter (1) mit einer oberen Koksaufgabeeinrichtung (2) und einer unteren Koksabzugseinrichtung (3), je einer Kühlgasaufgabe- bzw. -abführeinrichtung (5 bzw. 4) an den jeweiligen Enden des Kühlbehälters (1) und mindestens einer mittleren Kühlgasabführ- bzw. -aufgabeeinrichtung (6) für die übereinanderliegenden Zonen (Stufen) (1a, 1b) des Kühlbehalters (1), wobei eine in einer Zone (1c) von Kühlgasabführ- bzw. -aufgabeeinrichtungen (6a, 6b) angeordnete Koksschleuse (7) zwischen der oberen Zone (1a) und einer unteren Zone (1b) des Kühlbehälters (1) angeordnet ist, gekennzeichnet durch eine Spülgaseinrichtung (12a, b) für die Koksschleuse (7).

5. Vorrichtung zum Durchführen des Verfahrens nach Anspruch 1, bestehend aus einem zweistufigen Kühlbehälter (1) mit einer oberen Koksaufgabeeinrichtung (2) und einer unteren Koksabzugseinrichtung (3), je einer Kühlgasaufgabe- bzw. -abführeinrichtung (5 bzw. 4) an den jeweiligen Enden des Kühlbehälters (1) und mindestens einer mittleren Kühlgasabführ- bzw. -aufgabeeinrichtung (6) für die übereinanderliegenden Zonen (Stufen) (1a, 1 b) des Kühlbehälters (1), wobei eine in einer Zone (1c) von Kühlgasabführ- bzw. -aufgabeeinrichtungen (6a, 6b) angeordnete Koksschleuse (7) zwischen der oberen Zone (1a) und einer unteren Zone (1b) des Köhlbehälters (1) angeordnet ist, dadurch gekennzeichnet, daß die Koksschleuse (7) zumindest teilweise von einem aufwärtsgerichteten, kegelförmigen und mit Zwischenraum (8) zur Innenwandung (9) des Kühlbehälters (1) in diesem angeordneten Einbauteil (10) gebildet wird.

6. Vorrichtung zum Durchführen des Verfahrens nach Anspruch 1, bestehend aus einem zweistufigen Kühlbehälter (1) mit einer oberen Koksaufgabeeinrichtung (2) und einer unteren Koksabzugseinrichtung (3), je einer Kühlgasaufgabe- bzw. -abführeinrichtung (5 bzw. 4) an den jeweiligen Enden des Kühlbehälters (1) und mindestens einer mittleren Kühlgasabführ- bzw. -aufgabeeinrichtung (6) für die übereinanderliegenden Zonen (Stufen) (1a, 1b) des Kühlbehälters (1), wobei eine in einer Zone (1c) von Kühlgasabführ- bzw. -aufgabeeinrichtungen (6a, 6b) angeordnete Koksschleuse (7) zwischen der oberen Zone (1a) und einer unteren Zone (1b) des Kühlbehälters (1) angeordnet ist, dadurch gekennzeichnet, daß die Koksschleuse (7) zumindest teilweise von einem abwärtsgerichteten, kegelstumpfförmigen und an der Innenwandung (9) des Kühlbehälters (1) angebrachten Einbauteil (11) mit zentrischer Öffnung (12) gebildet wird.

7. Vorrichtung nach Anspruch 5, dadurch gekennzeichnet, daß mindestens eine Öffnung (6c) der Gasabführ- bzw. aufgabeeinrichtung (6) an dem Einbauteil (10) angeordnet ist.

8. Vorrichtung nach Anspruch 6, dadurch gekennzeichnet, daß mindestens eine Öffnung (6d) der Gasabführ- bzw. Aufgabeeinrichtung (6) am äußeren Rand (11 a) des Einbauteiles (11) angeordnet ist.

9. Vorrichtung nach einem oder mehreren der Ansprüche 5-8, gekennzeichnet durch eine Spülgaseinrichtung (12a, b) für die Koksschleuse (7).

## Claims

1. A process for dry coke-cooling whereby the coke and cooling gases which are separated from one another are guided in direct contact in countercurrent to one another through a double-stage cooling vessel, the cooling in the first stage being carried out to coke temperatures of below about 800° C. characterised in that only the cooling gas of the second stage contains steam.

2. A process according to claim 1, characterised in that cooling gas discharged from the cooling vessel is used in direct contact for the preparatory treatment of coking coal.

3. A process according to claim 1 or 2. characterised in that vapours arising in the preparatory thermal treatment of coking coal are used as steam-containing cooling gas.

4. Apparatus for carrying out the process according to claim 1, comprising a double-stage cooling vessel (1) with an upper coke feed device (2) and a lower coke discharge device (3), a respective cooling gas feed or discharge device (5 or 4) at the respective ends of the cooling vessel (1), and at least one central cooling gas discharge or feed device (6) of the cooling vessel for the zones (stages) (1 a, 1 b) of the cooling vessel (1) which lie one above the other, a coke sluice (7) disposed in a zone (1c) of cooling gas discharge or feed devices (6a, 6b) being disposed between the upper zone (1a) and a lower zone (1b) of the cooling vessel (1), characterised by a flushing gas device (12a, b) for the coke sluice (7).

5. Apparatus for carrying out the process according to claim 1, comprising a double-stage cooling vessel (1) with an upper coke feed device (2) and a lower coke discharge device (3), a respective cooling gas feed or discharge device (5 or 4) at the respective ends of the cooling vessel (1), and at least one central cooling gas discharge or feed device (6) for the zones (stages) (1a, 1b) of the cooling vessel which lie one above the other, a coke sluice disposed in a zone (1c) of cooling gas discharge or feed devices (6a, 6b) being disposed between the upper zone (1 a) and a lower zone (1 b) of the cooling vessel, characterised in that the coke sluice (7) is formed at least partially from an upwardly directed, cone-shaped built-in component (10) disposed in the cooling vessel (1) with clearance between the component (10) and the inner wall of the cooling vessel (1).

6. Apparatus for carrying out the process according to claim 1, comprising a double-stage cooling vessel (1) with an upper coke feed device (2) and a lower coke discharge device (3), a respective cooling gas feed or discharge device (5 or 4) at the respective ends of the cooling vessel (1), and at least one central cooling gas discharge or feed device (6) for the zones (stages) (1 a, 1 b) of the cooling vessel which lie one above the other, a coke sluice disposed in a zone (1 c) of cooling gas discharge or feed devices (6a, 6b) being disposed between the upper zone (1 a) and a lower zone (1 b) of the cooling vessel, characterised in that the coke sluice (7) is formed at least partially from a downwardly directed, truncated cone-shaped built-in component (11) positioned against the inner wall (9) of the cooling vessel (1) and having a central aperture (12).

7. Apparatus according to claim 5. characterised in that at least one aperture (6c) of the gas discharge or feed device (6) is disposed on the built-in component (10).

8. Apparatus according to claim 6, characterised in that at least one aperture (6d) of the gas discharge or feed device (6) is disposed on the outer edge (11 a) of the built-in component (11).

9. Apparatus according to one or more of claims 5 to 8, characterised by a flushing gas device (12a, b) for the coke sluice (7).

## Revendications

1.- Procédé pour le refroidissement de coke à sec, dans lequel on conduit le coke et des gaz refroidissants séparés les uns des autres à contrecourant à travers un récipient de refroidissement à deux étages, le refroidissement ayant lieu dans le premier étage aux températures du coke inférieures à environ 800° C, caractérisé en ce qu'exclusivement le gaz refroidissant du deuxième étage contient de la vapeur d'eau.

2.- Procédé suivant la revendication 1, caractérisé en ce qu'on emploie le gaz refroidissant éliminé du récipient de refroidissement pour le pré-traitement thermique du charbon à coke pour contact direct.

3.- Procédé suivant la revendication 1 ou la revendication 2, caractérisé en ce que, comme gaz refroidissant contenant de la vapeur d'eau, on emploie les vapeurs chaudes émises pendant le pré-traitement thermique du charbon à coke.

4.- Dispositif pour la mise en oeuvre du procédé suivant la revendication 1, consistant en un récipient de refroidissement (1) à deux étages avec un dispositif d'apport de coke, supérieur, (2), et un dispositif de retrait de coke, inférieur, (3), chaque fois un dispositif d'amenée, respectivement de départ (5, resp. 4) de gaz refroidissant aux extrémités respectives du récipient de refroidissement (1), et au moins un dispositif (6) central d'amenée, respectivement de départ, de gaz refroidissant pour les zones (étages) superposées (1a, 1b) du récipient de refroidissement (1), un sas à coke (7) étant disposé dans une zone (1a) des dispositifs d'amenée, respectivement de départ (6a, 6b) du gaz refroidissant, entre la zone supérieure (1a) et une zone inférieure (1 b) du récipient de refroidissement (1), caractérisé en ce qu'il comporte un dispositif de rinçage par gaz (12a, b) pour le sas à coke (7).

5.- Dispositif pour la mise en oeuvre du procédé suivant la revendication 1, consistant en un récipient de refroidissement (1) à deux étages avec un dispositif d'apport de coke, supérieur, (2), et un dispositif de retrait de coke, inférieur, (3), chaque fois un dispositif d'amenée, respectivement de départ (5,4) de gaz refroidissant aux extrémités respectives du récipient de refroidissement (1) et au moins un dispositif (6) central d'amenée, respectivement de départ, de gaz refroidissant pour les zones (étages) superposées (1a, 1 b) du récipient de refroidissement (1), un sas à coke (7) étant disposé dans une zone (1c) des dispositifs d'amenée, respectivement de départ (6a, 6b) du gaz refroidissant, entre la zone supérieure (la) et la zone inférieure (1b) du récipient de refroidissement (1), caractérisé en ce que le sas à coke (7) est formé au moins partiellement d'une partie constructive incorporée (10) en forme de cône, dirigée vers le haut et disposée dans le récipient de refroidissement (1) avec un espace intermédiaire (8) entre cette partie et la paroi intérieure (9) du récipient de refroidissement (1).

6.- Dispositif pour la mise en oeuvre du procédé suivant la revendication (1), consistant en un récipient de refroidissement (1) à deux étages avec un dispositif d'apport de coke, supérieur, (2), et un dispositif de retrait de coke, inférieur, (3), chaque fois un dispositif d'amenée, respectivement de départ (5, resp. 4) de gaz refroidissant aux extrémités respectives du récipient de refroidissement (1), et au moins un dispositif (6) central d'amenée, respectivement de départ, de gaz refroidissant, pour les zones (étages) superposées (1a, 1b) du récipient de refroidissement (1), un sas à coke (7) étant disposé dans une zone (1 c) des dispositifs d'amenée, respectivement de départ (6a, 6b) du gaz refroidissant, entre la zone supérieure (1a) et une zone inférieure (1b) du récipient de refroidissement (1), caractérisé en ce que le sas à coke (7) est formé, au moins partiellement, d'une partie constructive incorporée (11) en forme de cône dirigée vers le bas et adaptée à la paroi intérieure (9) du récipient de refroidissement (1), avec une ouverture centrale (12).

7.- Dispositif suivant la revendication 5, caractérisé en ce qu'au moins une ouverture (6c) du dispositif (6) de départ, respectivement d'amenée de gaz, est agencée sur la partie constructive incorporée (10).

8.- Dispositif suivant la revendication 6, caractérisé en ce qu'au moins une ouverture (6d) du dispositif (6) de départ, respectivement d'amenée de gaz est agencée au bord extérieur (11 a) de la partie constructive incorporée (11).

9.- Dispositif suivant une ou plusieurs des revendications 5 à 8, caractérisé par un dispositif de rinçage par le gaz (12a, b) pour le sas à coke (7).
